# FASCICULE DE BREVET EUROPEEN

(11) **EP 0 165 170 B1**
(45) Date de publication et mention de la délivrance du brevet: **24.07.1991**
(21) Numéro de dépôt: 85401099.8
(22) Date de dépôt: 04.06.1985
(51) Int. Cl.: F41G 3/32, F41G 3/06, F41G 3/14

(54) **Ensemble de visée optique, de désignation et de poursuite d'objectif**
Anordnung zur Zielanvisierung, -erfassung und -verfolgung
Device for sighting, recognising and tracking a target

(30) Priorité: 15.06.1984 FR 8409391
(43) Date de publication de la demande: 18.12.1985
(73) Titulaire: SOCIETE DE FABRICATION D'INSTRUMENTS DE MESURE (S.F.I.M.), F-91301 Massy (FR)
(72) Inventeur: Patry, Philippe, F-92220 Bagneux (FR); Roy, Jean-Claude, F-94260 Fresnes (FR)
(74) Mandataire: Martin, Jean-Jacques

(56) Documents cités:
- EP-A- 0 033 679
- DE-A- 2 751 086
- FR-A- 2 353 871
- FR-A- 2 368 042
- US-A- 4 422 758

## Description

La présente invention concerne un ensemble de visée optique, de désignation et de poursuite d'objectif.

Les ensembles de ce type permettent la désignation d'une cible au moyen d'un émetteur laser (généralement un télémètre) dont le rayonnement, généralement un rayonnement infrarouge, est dirigé par l'opérateur vers la cible que celui-ci observe et poursuit grâce à des moyens de visée optique. Plus précisément, il est prévu un collimateur apte à former une image visible d'un réticule matérialisant la direction de visée, et superposé à l'image de la cible, la direction de référence (c'est-à-dire la direction de pointage du télémètre laser) devant coïncider avec la direction de visée lorsque l'image de la cible est placée au centre du réticule.

Lorsqu'un projectile est tiré sur la cible, le rayonnement de son traceur est reçu et dirigé vers un dispositif d'écartométrie (également désigné par la suite sous le nom de "moyens localisateurs"), qui reçoit également un signal représentatif de la direction de la cible, définissant ainsi pour celle-ci une "direction de localisation" qui est celle dans laquelle le localisateur "imagine" la cible (sauf dans l'hypothèse d'un émetteur laser formant également illuminateur, le localisateur ne dispose en effet d'aucun rayonnement retourné par la cible). La position spatiale des deux informations de direction est analysée, et le localisateur en dérive un signal écartométrique représentatif de l'écart angulaire entre la direction de localisation -qui, idéalement, coïncide avec la direction de la cible telle que désignée par le faisceau laser (direction de référence) - et la direction du projectile. Ces informations pourront par la suite être utilisées pour téléguider le projectile afin de ramener sa trajectoire en direction de la cible.

Par ailleurs, l'émetteur laser coopère généralement avec des moyens télémétriques, qui reçoivent aussi le rayonnement réfléchi par la cible, de manière à dériver un signal télémétrique de distance et, le cas échéant, de vitesse relative de la cible, à partir du temps de propagation de l'impulsion laser retournée.

L'une des difficultés rencontrées avec ce type de dispositif réside dans le réglage précis de coïncidence entre la direction de référence ou de visée (c'est-à-dire la direction réelle de la cible), la direction indiquée par le réticule du collimateur (désignée par la suite "direction de collimation" , qui est la direction apparente de la cible, telle qu'elle se présente à l'oeil de l'opérateur),et la direction de localisation,(qui est la direction fictive de la cible considérée par le localisateur).Il est en effet indispensable que, lorsque l'opérateur vise une cible, le centre de son réticule corresponde très exactement aux directions de référence et de localisation ; si cette condition n'était pas remplie, ce ne serait pas la cible visée qui serait prise en compte pour la télémétrie et l'écartométrie, mais un point voisin de celle-ci, plus ou moins éloigné.

Ce réglage, connu sous le nom d'"harmonisation", a déjà été envisagé dans la technique antérieure.

Dans le cas d'une visée par des moyens purement électroniques (projection du champ visé sur un tube cathodique analyseur ou équivalent, la cible étant automatiquement poursuivie), il est possible d'effectuer cette harmonisation par modification du balayage du tube analyseur. Une telle technique d'harmonisation est par exemple décrite dans le brevet FR-2 475 208(ou EP-A- 0033 679).

L'invention concerne au contraire le cas d'une visée purement optique avec réticule, c'est-à-dire où c'est l'opérateur lui-même qui désigne la cible par centrage de son collimateur, et qui la poursuit dans son champ de vision.

Dans un tel cas, la difficulté est accrue par le fait que l'ensemble télémètre-écartomètre - qui est un ensemble électronique - et l'ensemble de visée - qui est un ensemble purement optique - forment deux blocs séparés. L'harmonisation est en général réalisée par un ajustement très fin de la position angulaire du faisceau émis par le télémètre par rapport au bloc de visée qui le transmet, ce qui suppose des moyens de réglage précis et une structure mécanique très rigide pour éviter tout désalignement ultérieur.

Pour pallier cette difficulté, l'invention propose un nouveau moyen d'harmonisation employé en combinaison avec la structure précitée, cette dernière comprenant plus précisément :
. des moyens désignateurs, aptes à émettre, selon une direction de référence, un rayonnement monochromatique vers une cible désignée,
. un bloc de visée permettant l'observation de la cible par un opérateur selon une direction de visée coïncidant avec la direction de référence, et orientable de manière à modifier simultanément ces directions pour les amener sur la cible,
. des moyens collimateurs, aptes à former une image visible d'un réticule matérialisant la direction de visée, et à émettre cette image en direction du bloc de visée, selon une direction de collimation, représentative de la direction de visée,
. des moyens localisateurs, aptes à recevoir d'une part, selon une direction de localisation, un signal représentatif de la direction de la cible, et d'autre part le rayonnement émis par un projectile tiré en direction de la cible, et à en comparer les directions de propagation respectives pour en dériver un signal écartométrique relatif au projectile et à la cible.

Selon l'invention, il est prévu :
. des moyens harmonisateurs, interposés entre les moyens collimateurs et le bloc de visée, aptes à ajuster l'orientation angulaire de la direction de collimation, et recevant un signal d'harmonisation fourni par les dits moyens localisateurs
   de manière à faire coïncider la direction de collimation, en sortie du bloc de visée, avec les directions de référence et de visée, de manière invariante avec l'orientation du bloc de visée,
. des moyens pour renvoyer vers les moyens localisateurs une partie du rayonnement émis par les moyens collimateurs, après traversée des moyens harmonisateurs, ainsi que des moyens pour, simultanément, renvoyer vers les moyens localisateurs une partie du rayonnement émis par les moyens désignateurs,
   de manière que, au cours d'une phase d'étalonnage, les moyens localisateurs puissent délivrer ledit signal d'harmonisation représentatif de l'écart angulaire entre la direction de localisation et la direction de collimation.

Un premier avantage découlant de cet arrangement réside dans le découplage que l'on opère ainsi entre le bloc de visée, qui est un ensemble optique autonome, et l'ensemble télémètre-écartomètre-harmonisateur, essentiellement électronique, sans modifier pour autant l'harmonisation de l'ensemble. L'adaptation à tout bloc de visée existant est ainsi facilitée, dans la mesure où les moyens harmonisateurs lui sont optiquement et mécaniquement extérieurs. En outre, l'interchangeabilité du bloc de visée est assurée sans difficulté.

Un second avantage réside dans la double fonction assurée par le collimateur : d'une part une fonction classique de réticule permettant à l'opérateur de centrer son champ de vision sur la cible, et d'autre part une fonction de source de référence pour assurer une harmonisation immédiate, intégrée au dispositif. C'est en effet l'image du réticule renvoyée vers le localisateur qui définit la "direction de localisation" précitée.

On notera par ailleurs que cette harmonisation peut s'effectuer à tout moment, en l'absence de cible et sans nécessiter aucun retour du faisceau laser.

Avantageusement, on peut prévoir des moyens d'asservissement, pour commander les moyens harmonisateurs de manière à annuler le signal d'harmonisation délivré par les moyens localisateurs.

De préférence, les moyens harmonisateurs comportent un diasporamètre interposé sur le trajet optique des rayons lumineux en sortie des moyens collimateurs.

Par ailleurs, la partie du rayonnement émis par les moyens collimateurs et renvoyé vers les moyens localisateurs est de préférence formée par l'image d'une paire de points sources, d'écartement prédéterminé, permettant en outre, au cours de la phase d'étalonnage, un ajustement du facteur de proportionnalité des moyens localisateurs.

De préférence également, le rayonnement des moyens illuminateurs et celui des points sources du collimateur sont compris dans une bande spectrale non visible par l'opérateur, l'image du réticule étant par contre rayonnée dans une bande spectrale visible.

Les deux fonctions précitées remplies par les moyens collimateurs le sont ainsi dans deux bandes spectrales différentes : harmonisation dans la bande infrarouge invisible, correspondant d'ailleurs à la bande d'émission du laser et à la meilleure sensibilité des moyens localisateurs ; et formation d'un réticule de visée en lumière visible, ne risquant donc pas d'interférer sur le processus d'harmonisation.

D'autres caractéristiques et avantages de l'invention apparaîtront à la lecture de la description détaillée ci-dessous, faite en référence à la figure unique annexée, qui illustre schématiquement un mode de réalisation de l'invention.

Sur cette figure, on a représenté un émetteur laser 100, par exemple un télémètre laser délivrant un signal télémètrique ST, un ensemble localisateur 200, apte à fournir un signal écartométrique SE, un bloc de visée 300 qui constitue un invariant optique, un collimateur 400 permettant la formation du réticule et des points sources, ainsi que des moyens d'harmonisation 500.

Le télémètre 100, muni de son groupe optique afocal 110, comprend une fenêtre de sortie 111 pour l'émission du faisceau monochromatique, et une fenêtre d'entrée 112 pour l'analyse de ce même faisceau après sa réflexion sur la cible.

Le module localisateur 200 comprend une fenêtre d'entrée 210, qui permet à deux rayonnements d'illuminer un tube cathodique analyseur d'image, ou un dispositif équivalent (par exemple un dispositif à transfert de charges). Le circuit de calcul 220 de l'écartomètre détermine alors, à partir de ces informations, l'écart angulaire des directions de propagation des deux rayonnements frappant la fenêtre 210.

Le bloc de visée 300 est, dans l'exemple représenté, un viseur périscopique comprenant un bâti 310 surmonté par un capot pivotant 320 supportant un miroir gyrostabilisé 370. Le capot et le miroir sont asservis de manière à se déplacer ensemble sur commande de l'opérateur.

Le bloc de visée comporte une fenêtre de sortie 330 transmettant l'image visible de la cible vers l'opérateur, et située face à une autre fenêtre 340 transmettant également à l'opérateur, en superposition, l'image du réticule formée par le collimateur 400. Une fenêtre 350, en partie inférieure, permet la transmission du rayonnement (infrarouge) émis par le télémètre 100, ainsi que du rayonnement émis par le traceur du projectile vers le localisateur 200.

Le bloc de visée loge un prisme séparateur 360 permettant la répartition ou le regroupement des différents rayonnements entre les fenêtres du viseur.

Plus précisément, on a représenté les trajets optiques suivants :
. image visible de la cible retransmise à l'opérateur : trajet A₁ B₁ C₁ D₁ (le point C₁ correspond à une réflexion sur une face dichroïque 361 réfléchissant le rayonnement visible, mais laissant passer le rayonnement infrarouge).
. faisceau monochromatique émis par le télémètre 110 vers la cible : trajet E₂ F₂ G₂ B₂ A₂ ; les lignes A₁ B₁ (direction de visée) et A₂ B₂ (direction de référence) ont été représentées distinctes pour la clarté de la figure, mais elles coïncident en réalité, tout comme la direction A₄ B₄ (direction en retour laser), comme il sera expliqué par la suite.
. réception du faisceau réfléchi par la cible consécutivement à l'émission laser du télémètre : trajets A₄ B₄ G₄ F₄ E₄ (retour vers la fenêtre 112 du télémètre).

L'ensemble séparateur-déviateur formé par le miroir dichroïque semi-réfléchissant 230 et le prisme 240 est supporté par un corps unique 250 qui permet un alignement parfait de ses différents éléments optiques, qui sont les éléments optiques associés à l'ensemble télémètre-localisateur, indépendamment de l'optique du bloc de visée proprement dit. On dispose ainsi d'un sous-ensemble interchangeable qui se comporte en invariant optique et ne nécessite donc pas de mise en place rigoureuse par rapport aux détecteurs électroniques (télémètre et localisateur).

Ce sous-ensemble comprend également un rétroréflecteur 540, un atténuateur 530, ainsi qu'une équerre optique 520 servant à l'harmonisation, et dont le rôle sera décrit plus bas.
. rayonnement émis par le traceur du projectile tiré sur la cible : trajet A₅ B₅ G₅ F₅ J₅ F₅. D'après l'écartement entre les points K₆ (rayonnement en provenance du collimateur) et K₅ (projectile tiré), le localisateur pourra élaborer un signal écartométrique relatif au projectile et à la cible.

Les moyens collimateurs 400 ont, comme indiqué plus haut, une double fonction de formation d'un réticule de tir en lumière visible et d'émission d'au moins un point source pour l'harmonisation, en lumière infrarouge. Ces deux éléments sont matérialisés par construction sur le même verre réticule 422, toutefois ils rayonnent dans des bandes spectrales différentes : l'éclairage visible est réalisé par un éclairage à lampe halogène 410, filtre anti-calorique et de forme spectrale 411 et condenseur 412. Par contre, l'éclairage des points du réticule servant à l'harmonisation est réalisé par une diode électroluminescente 420 dont la lumière infrarouge est amenée jusqu'à la zone correspondante du réticule par un réseau à fibres optiques 421. Enfin, un objectif 430 est placé en sortie du collimateur.

Les moyens harmonisateurs 500 sont constitués d'un diasporamètre, situé en sortie du collimateur, qui permet de légèrement dévier les rayons lumineux issus de ce dernier pour les rendre parallèles à l'axe d'émission du faisceau laser. Il est constitué par deux prismes 501, 502 d'angle au sommet très faible, mus chacun par un moteur électrique 511, 512 sous commande d'un asservissement 550, et en fonction d'un signal d'harmonisation (SH) délivré par le localisateur pendant une phase préalable de réglage.

L'harmonisation met en jeu les trajets optiques suivants :
. prélèvement d'une fraction très faible (moins de 1 ppm] du rayonnement laser émis par l'illuminateur : trajet E₂ F₂ H₃ I₃ J₃ K₃, par réflexion sur le coin de cube 540 via l'atténuateur 530. On dispose ainsi sur le localisateur d'un point K₃ représentatif de la direction de référence.
. image des points de référence émis en lumière infrarouge par le collimateur 400 : trajet L₆ M₆ N₆ F₆ J₆ K₆, par l'intermédiaire de l'équerre optique 520. On dispose ainsi d'un second point K₆ sur le localisateur, représentatif de la direction de collimation, puisque le signal est prélevé en sortie du diasporamètre 500.
. réticule visible renvoyé vers l'opérateur : trajet L₇ O₇ D₇. On notera - et c'est là l'une des caractéristiques essentielles de l'invention - que, dans la mesure où le verre réticule 422 est unique et où le rayonnement pour l'harmonisation est prélevé en sortie du diasporamètre, tout variation angulaire de la direction O₇ D₇ (c'est-à-dire de la direction apparente de visée) se traduira par une modification simultanée de la direction J₆ K₆.

Il suffit alors de régler le diasporamètre pour que les points K₆ et K₃ soient confondus, c'est-à-dire en d'autres termes que la direction O₇ D₇ (direction apparente de visée) et C₁ D₁ (direction réelle de visée ou de référence) coïncident.

Ce réglage peut être effectué automatiquement par un asservissement 550 commandant les moteurs 511 et 512 du diasporamètre, de manière à annuler le signal d'harmonisation SH délivré par le localisateur.

On notera que les trajets optiques repérés avec des lettres portant les indices 3 et 6, qui sont ceux qui permettent l'harmonisation, sont entièrement internes à l'appareil - ils ne nécessitent donc pas l'illumination d'une cible étalon pour l'opération d'harmonisation - , et ne traversent jamais le bloc optique 300 - celui-ci est donc un invariant optique extérieur au système, ce qui assure une parfaite interchangeabilité.

## Revendications

1. Un ensemble de visée optique, de désignation et de poursuite d'objectif, du type comprenant :
. des moyens désignateurs (100), aptes à émettre, selon une direction de référence (E₂ G₂, B₂ A₂), un rayonnement monochromatique vers une cible désignée,
. un bloc de visée (300) permettant l'observation de la cible par un opérateur selon une direction de visée (A₁ B₁, C₁ D₁) coïncidant avec la direction de référence (A₂ B₂), et orientable de manière à modifier simultanément ces directions pour les amener sur la cible,
. des moyens collimateurs (400), aptes à former une image visible d'un réticule (422) matérialisant la direction de visée, et à émettre cette image en direction du bloc de visée, selon une direction de collimation (O₇ D₇), représentative de la direction de visée (C₁ D₁),
. des moyens localisateurs (200), aptes à recevoir d'une part (K₃), selon une direction de localisation, un signal représentatif de la direction de la cible, et d'autre part (K₅) le rayonnement émis par un projectile tiré en direction de la cible, et à, en comparer les directions de propagation (J₃ K₃ ; J₅ K₅) respectives pour en dériver un signal écartométrique (SE) relatif au projectile et à la cible,
caractérisé en ce qu'il comporte en outre :
. des moyens harmonisateurs (500), interposés entre les moyens collimateurs et le bloc de visée, aptes à ajuster l'orientation angulaire de la direction de collimation, et recevant un signal d'harmonisation (SH) fourni par lesdits moyens localisateurs,
de manière à faire coïncider la direction de collimation (O₇ D₇), en sortie du bloc de visée, avec les directions de référence (A₂ B₂) et de visée (A₁ B₁, C₁ D₁), de manière invariante avec l'orientation du bloc de visée,
. des moyens (520) pour renvoyer vers les moyens localisateurs (200) une partie du rayonnement émis par les moyens collimateurs, après traversée des moyens harmonisateurs (500), ainsi que des moyens (230, 530, 540, 240) pour, simultanément, renvoyer vers les moyens localisateurs une partie du rayonnement émis par les moyens désignateurs,
de manière que, au cours d'une phase d'étalonnage, les moyens localisateurs puissent délivrer ledit signal d'harmonisation (SH) représentatif de l'écart angulaire entre la direction de localisation et la direction de collimation.

2. Un ensemble selon la revendication 1, caractérisé en ce qu'il comprend en outre des moyens d'asservissement (550, 511, 512), pour commander les moyens harmonisateurs de manière à annuler le signal d'harmonisation (SH) délivré par les moyens localisateurs.

3. Un ensemble selon l'une des revendications 1 et 2, caractérisé en ce que la partie du rayonnement émis par les moyens collimateurs et renvoyé vers les moyens localisateurs est formée par l'image d'une paire de points sources, d'écartement prédéterminé, permettant en outre, au cours de la phase d'étalonnage, un ajustement du facteur de proportionnalité des moyens localisateurs.

4. Un ensemble selon l'une des revendications 1 à 3, caractérisé en ce que les moyens harmonisateurs (500) comportent un diasporamètre (501, 502) interposé sur le trajet optique des rayons lumineux en sortie des moyens collimateurs.

5. Un ensemble selon la revendication 3, caractérisé en ce que le rayonnement des moyens désignateurs et celui des points sources du réticule sont compris dans une bande spectrale non visible par l'opérateur, l'image du réticule étant par contre rayonnée dans une bande spectrale visible.

6. Un ensemble selon l'une des revendications précédentes, caractérisé en ce que les moyens désignateurs (100) comportent des moyens télémétriques, le bloc optique étant apte à retourner vers les moyens télémétriques le rayonnement monochromatique renvoyé par la cible, de manière à dériver un signal télémétrique (ST) à partir du temps de propagation de ce rayonnement.

## Claims

1. A optical aiming assembly for designating and tr acking a target, the assembly being of the type comprising :
designator means (100) suitable for emitting monochromatic radiation along a reference direction (E₂G₂, B₂A₂) towards a designated target;
an aiming block (300) enabling the target to be observed by an operator along an aiming direction (A₁B₁, C₁D₁) coinciding with the reference direction (A₂B₂), and orientable in such a manner as to simultaneously modify said directions to direct them to a target;
collimator means (400) suitable for forming a visible image of a reticle (422) indicative of the aiming direction and for sending said image to the aiming block, in a collimation direction (O₇D₇) representative of the aiming direction (C₁D₁); and
localization means (200) suitable for receiving firstly (K₃) a signal representative of the direction to the target along a localization direction, and secondly (K₅) radiation emitted by a projectile fired towards the target, and for comparing the respective propagation directions (J₃K₃, J₅K₅) to derive an angle signal (SE) relating to the projectile and to the target;
wherein the optical aiming assembly further comprises :
harmonization means (500) interposed between the collimator means and the aiming block and suitable for adjusting the angular orientation of the collimation direction, and receiving a harmonization signal (SH) provided by said localization means, in such a manner as to cause the collimation direction (O₇D₇) at the outlet from the aiming block to coincide with the reference (A₂B₂) and aiming (A₁B₁, C₁D₁) directions in a manner which does not vary with the orientation of the aiming block; and
means (520) for sending a portion of the radiation emitted by the collimator means to the localization means (200) after passing through the harmonization means (500), together with means (230, 530, 540, 240) for simultaneously sending a portion of the radiation emitted by the designator means to the localization means, in such a manner that during a setting-up phase the localization means are capable of delivering a harmonization signal (SH) representative of the angular difference between the localization direction and the collimation direction.

2. An assembly according to claim 1 further including servo-control (550, 511, 512) means for controlling the harmonization means in such a manner as to cancel the harmonization signal (SH) delivered by the localization means.

3. An assembly according to claim 1, wherein the portion of the radiation emitted by the collimator means and returned to the localization means is constituted by the image of a pair of point sources at a predetermined distance apart, thereby additionally enabling the scale factor of the localization means to be adjusted during a setting up phase.

4. An assembly according to claim 1, wherein the harmonization means (500) include a crossed-prism defflector (501, 502) interposed on the optical path of the light rays at the outlet from the collimator means.

5. An assembly according to claim 3, wherein the radiation from the designator means and the radiation from the point sources of the reticle ly in a portion of the spectrum which is not visible to the operator, whereas the image of the reticle is formed by radiation lying in a visible portion of the spectrum.

6. An assembly according to claim 1, wherein the designator means (100) include telemeter means, and the optical block is suitable for returning monochromatic radiation reflected from the target to the telemeter means in such a manner as to derive a telemeter signal (ST) based on the propagation time of said radiation.

## Patentansprüche

1. Anordnung zur Zielanvisierung, -erfassung und -verfolgung, welche umfaßt:
- Kennzeichnungsmittel (100), welche eine monochromatische Strahlung in einer Bezugsrichtung (E₂ G₂, B₂ A₂) gegen eine bestimmte Zielfläche zu senden vermögen,
- einen Visierblock (300), der die Beobachtung der Zielfläche durch eine Bedienperson in einer mit der Bezugsrichtung (A₂ B₂) übereinstimmenden Visierrichtung (A₁ B₁, C₁ D₁) gestattet und der derart verstellbar ist, daß diese Richtungen gleichzeitig zum Zweck einer Ausrichtung auf die Zielfläche verändert werden,
- Kollimatormittel (400), welche geeignet sind, ein sichtbares Bild eines die Visierrichtung darstellenden Fadenkreuzes (422) zu formen und dieses Bild in einer die Visierrichtung (C₁ D₁) repräsentierenden Kollimationsrichtung (O₇ D₇) zum Visierblock hin zu senden,
- Ortungsmittel (200), welche in der Lage sind, einerseits (K₃) in einer Ortungsrichtung ein die Richtung der Zielfläche darstellendes Signal und andererseits (K₅) die von einem in Richtung der Zielfläche abgeschossenen Geschoß abgegebene Strahlung zu empfangen und damit die jeweiligen Ausbreitungsrichtungen (J₃ K₃; J₅ K₅) zu vergleichen, um daraus ein auf das Geschoß und die Zielfläche bezogenes Meßsignal (SE) abzuleiten,
dadurch gekennzeichnet, daß die Anordnung ferner aufweist:
- Harmonisierungsmittel (500), welche zwischen den Kollimatormitteln und dem Visierblock eingeschaltet und in der Lage sind, die Winkellage der Kollimationsrichtung einzustellen und welche ein von den Harmonisierungsmitteln geliefertes Harmonisierungssignal empfangen,
derart, daß die Kollimationsrichtung (O₇ D₇) am Ausgang des Visierblocks mit der Bezugsrichtung (A₂ B₂) und der Visierrichtung (A₁ B₁, C₁ D₁) in Übereinstimmung gebracht wird, und zwar ohne Änderung bezüglich der Ausrichtung des Visierblocks,
- weiterhin Mittel (520), um einen Teil der von den Kollimatormitteln abgegebenen Strahlung nach Durchlaufen der Harmonisierungsmittel (500) auf die Ortungsmittel (200) zu lenken, sowie Mittel (230, 530, 540, 240), um gleichzeitig einen Teil der von den Kennzeichnungsmitteln abgegebenen Strahlung auf die Ortungsmittel zu lenken,
derart, daß im Verlauf einer Eichphase die Ortungsmittel das Harmonisierungssignal (SH) zu liefern vermögen, welches für die Winkelabweichung zwischen der Ortungsrichtung und der Kollimationsrichtung repräsentativ ist.

2. Anordnung nach Anspruch 1, dadurch gekennzeichnet, daß sie außerdem Steuerungsmittel (550, 511, 512) zur Steuerung der Harmonisierungsmittel zum Zwecke einer Eliminierung des von den Ortungsmitteln gelieferten Harmonisierungssignals (SH) umfaßt.

3. Anordnung nach Anspruch 1 oder 2, dadurch gekennzeichnet, daß der von den Kollimatormitteln abgegebene und auf die Ortungsmittel gelenkte Strahlungsteil durch das Bild von zwei Quellpunkten mit vorgegebenem Abstand gebildet ist, welche außerdem in der Eichphase eine Einstellung des Proportionalitätsfaktors der Ortungsmittel gestatten.

4. Anordnung nach einem der Ansprüche 1 bis 3, dadurch gekennzeichnet, daß die Harmonisierungsmittel (500) ein Diasporameter (501, 502) umfassen, welches in den optischen Pfad der Lichtstrahlen am Ausgang der Kollimatormittel eingeschaltet ist.

5. Anordnung nach Anspruch 3, dadurch gekennzeichnet, daß die Strahlung der Kennzeichnungsmittel und jene der Quellpunkte des Fadenkreuzes in einem für die Bedienperson nicht sichtbaren Spektralband liegen, während hingegen das Bild des Fadenkreuzes in einem sichtbaren Spektralband abgestrahlt wird.

6. Anordnung nach einem der vorangehenden Ansprüche, dadurch gekennzeichnet, daß die Kennzeichnungsmittel (100) telemetrische Mittel umfassen, wobei der optische Block in der Lage ist, die von der Zielfläche zurückgestrahlte monochromatische Strahlung auf die telemetrischen Mittel zurückzulenken, derart, daß ein telemetrisches Signal (ST) aufgrund der Laufzeit der Strahlung ableitbar ist.
